# EUROPÄISCHE PATENTSCHRIFT

(11) **EP 1 460 181 B1**
(45) Veröffentlichungstag und Bekanntmachung des Hinweises auf die Patenterteilung: **07.03.2012**
(21) Anmeldenummer: 04405159.7
(22) Anmeldetag: 16.03.2004
(51) Int. Cl.: E01F 15/14, E01F 15/02, E01F 8/00, E01D 19/10

(54) **Anordnung mit einer Auffangvorrichtung gegen Ladungsabwurf von Fahrzeugen**
Retaining device for catching falling cargo from vehicles
Dispositif de réception de chargements tombants d'un véhicule

(30) Priorität: 21.03.2003 DE 20304571 U
(43) Veröffentlichungstag der Anmeldung: 22.09.2004
(73) Patentinhaber: Schüler, Wolfgang, 8166 Niederweningen (CH)
(72) Erfinder: Schüler, Wolfgang, 8166 Niederweningen (CH)
(74) Vertreter: Groner, Manfred

(56) Entgegenhaltungen:
- CH-A- 510 176
- DE-A- 10 062 648
- DE-U- 20 114 675
- US-A- 3 388 892

## Beschreibung

Die Erfindung betrifft eine Anordnung nach dem Oberbegriff des Anspruchs 1.

Im Stand der Technik ist durch die gattungsbildende DE-A-100 62 648 eine Absturzsicherungen bekannt, die sich entlang der Fahrbahn erstrecken. Diese umfasst eine fahrwegseitige Schutzeinrichtung, eine äussere Schutzeinrichtung sowie eine mittlere Schutzeinrichtung, die seitlich nachgeben kann. Sie können jedoch nicht verhindern, dass bei einem Anprall eines Fahrzeuges aufgrund der Richtungsänderung oder der negativen Beschleunigung das Fahrzeug eine Last abwirft und diese auf einem anderen Verkehrsweg Dritte gefährdet und erhebliche Schäden verursacht.

Im Stand der Technik ist zudem durch die DE-U-201 14 675 ein Brückengeländer bekannt geworden, das zwischen Pfosten angeschraubte Gitterelemente und einen hohlen Handlauf besitzt. Das Gitter soll in der Lage sein, auch schwere Fahrzeuge abzufangen. Das Gelände kann jedoch abgeworfene Ladungen nicht abfangen.

Der Erfindung liegt die Aufgabe zugrunde, eine Anordnung der genannten Art zu schaffen, welche die oben genannten Nachteile vermeidet. Die genannte Anordnung bildet einen sogenannten passiven Schutz, der verhindern soll, dass von einem Fahrzeug bei einem Anprall an einem Fahrzeugrückhaltesystem Last auf eine Gegenfahrbahn oder ein Bahntrassee abgeworfen wird, oder dort wo ein Schutz Dritter gewährleistet sein soll.

Die Aufgabe ist bei einer gattungsgemässen Anordnung gemäss Anspruch 1 gelöst.

Bei der erfindungsgemässen Anordnung ist die Auffangvorrichtung seitlich im Abstand zu einer Fahrzeugrückhaltevorrichtung angeordnet. Die Auffangvorrichtung wird hier lediglich dann wirksam, wenn ein Fahrzeug an der Fahrzeugrückhaltevorrichtung anprallt und eine Ladung so verschoben wird, dass sie an der Auffangvorrichtung aufprallt. In den meisten Fällen wird somit bei der erfindungsgemässen Anordnung lediglich die Fahrzeugrückhaltevorrichtung, jedoch nicht die Auffangvorrichtung, beschädigt. Wird die Auffangvorrichtung wirksam, so wird eine Beschädigung des Streifenfundamentes bzw. der Bauwerkskappe dadurch vermieden, dass gemäss Anspruch 1 die Verankerungsmittel eine Haltekraft aufweisen, die unter der Bruchgrenze des Streifenfundaments liegt und/oder die Pfosten jeweils eine Sollknickstelle aufweisen. Bei der erfindungsgemässen Anordnung löst sich bei einem Anprall somit die Verankerung und/oder die Pfosten werden geknickt. Das Streifenfundament wird hierbei nicht beschädigt, sodass die Anordnung in vergleichsweise kurzer zeit wieder hergestellt werden kann. Die vorgesehene Knickstelle befindet sich vorzugsweise höchstens 1200 mm, insbesondere etwas 1000 mm über einer Verankerungsplatte.

Nach einer Weiterbildung der Erfindung ist vorgesehen, dass die Verankerungsmittel jeweils eine Verankerungsplatte aufweisen, die mit wenigstens zwei, vorzugsweise vier im Abstand zueinander angeordneten Verankerungsbolzen im Streifenfundament verankert sind, wobei der Abstand zwischen zwei Verankerungsbolzen wenigstens 290 mm beträgt.

Weiter vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: ein Vertikalschnitt durch eine Auffangvorrichtung,
- Figur 2: ein Vertikalschnitt durch eine erfindungsgemässe Anordnung,
- Figur 3: ein Teilschnitt durch die Auffangvorrichtung gemäss Figur 1,
- Figur 4: eine Ansicht einer Auffangvorrichtung mit einer Schallschutzwand,
- Figur 5: eine Draufsicht auf die Schallschutzwand,
- Figur 6: eine Seitenansicht der Auffangvorrichtung,
- Figur 7: schematisch ein auf die erfindungsgemässe Anordnung aufprallendes Fahrzeug,
- Figur 8: eine Ansicht einer Auffangvorrichtung gemäss einer Variante und ein Schnitt durch eine Bauwerkskappe und
- Figur 9: eine Ansicht einer Auffangvorrichtung gemäss einer weiteren Variante und ein Schnitt durch eine Bauwerkskappe.

Die Figur 7 zeigt seitlich neben einer Fahrbahn 16 einen Abschnitt einer erfindungsgemässen Anordnung, die eine Fahrzeugrückhaltevorrichtung 13 der Aufhaltestufe H4b sowie eine Auffangvorrichtung 1 aufweist. Kommt ein Fahrzeug 22 von der vorgesehenen Fahrtrichtung ab, so prallt es seitlich auf die Fahrzeugrückhaltevorrichtung 13. Aufgrund der negativen Beschleunigung während der Verformungsphase ist die Wahrscheinlichkeit eines Abwurfes einer Last 23 am grössten. Die Auffangvorrichtung soll in der Anprall- und Verzögerungsphase verhindern, dass die Last 23 vom Fahrzeug rutscht und dass keine "fliegende" Ladung entsteht. Dies wird erreicht, indem die Auffangvorrichtung 1 die Ladung 23 auf dem Fahrzeug 22 zurückhält. Um einen solchen Ladungsabwurf zu verhindern, ist die Dimensionierung der Auffangvorrichtung sowie der Fahrzeugrückhaltevorrichtung 13 wesentlich. So ist der in Figur 2 gezeigte Abstand D zwischen der Fahrzeugrückhalteeinrichtung 13 und der Auffangvorrichtung 1 im Bereich von 1,2 bis 0,7 m. Die Höhe H der Auffangvorrichtung 1 beträgt wenigstens 3 m. Wie die Figur 2 deutlich zeigt, überragt die Auffangvorrichtung 1 die Fahrzeugrückhaltevorrichtung 13 wesentlich.

Die Auffangvorrichtung 1 besteht aus einer Mehrzahl von vertikalen Pfosten 2, die jeweils mit Verankerungsmitteln V an einem Streifenfundament 6 verankert sind. Die Verankerungsmittel weisen jeweils vier Verankerungsbolzen 10 auf, mit denen eine Platte 9 über einem Streifenfundament 6 befestigt ist. Denkbar ist hier auch eine Ausführung, bei welcher die Verankerungsplatten 9 auf dem Streifenfundament 6 aufliegen. In der Figur 1 sind hierbei die unteren Muttern 12 weggelassen und die Platte 9 mit den Muttern 11 auf das Fundament 6 gespannt. Auf den Platten 9 ist jeweils ein Versteifungselement 8 befestigt, beispielsweise an der unteren Kante an der Platte 9 angeschweisst, der wie ersichtlich dreieckig ist und nach oben ragt. Mit zwei im Abstand zueinander angeordneten Platten 24 sind die Versteifungselemente 8 jeweils mit einem Pfosten 2 verschweisst. Eine äussere Kante 7 des Versteifungselementes 8 nähert sich gemäss Figur 1 kontinuierlich dem Pfosten 2 und endet an einer oberen Stelle 25, an der ebenfalls die obere Platte 24 endet. An dieser Stelle 25 ist damit eine Knickstelle gebildet, an welcher die Pfosten 2 bei einer entsprechend hohen Belastung knicken. Die Pfosten 2 sind so ausgebildet, dass sie bei einer entsprechenden Belastung im Wesentlichen ohne Beschädigung des Streifenfundamentes 6 im Bereich der Stelle 25 oder über dieser knicken.

Die Pfosten 2 sind mit mehreren sich horizontal erstreckenden und ineinander gesteckten Längsprofilen 3 miteinander verbunden, die im Abstand zueinander übereinander angeordnet sind. Die Längsprofile 3 besitzen jeweils gemäss Figur 3 einen Längsschlitz 26, der zur Befestigung des Längsprofils 3 an einem Pfosten 2 mit einer Platte 19 hinterlegt ist, welche mit einer Schraube 20 am Pfosten 2 angeschraubt ist. Mittels weiteren Schrauben 27 sind die einzelnen Stücke des Längsprofils 3 miteinander verschraubt.

Zwischen den Längsprofilen 3 sind Gitterelemente 4 fest mit jeweils benachbarten Pfosten 2 verbunden. Die Verbindung erfolgt mit Schrauben 28, welche die Gitter 4 durchgreifen. Die massiven Gitter mit folgenden Mindestmassen sind:
Länge = 1980 mm
Höhe = 380 mm
Tiefe = 40 mm

Die Gitter 4 weisen zudem jeweils eine Randeinfassung und Querstäbe auf. Die Gitter 4 bilden zudem einen Blendschutz. Wie die Figur 1 zeigt, sind zudem unterhalb des untersten Längsprofils 3a zwei weitere Gitter 4 angeordnet.

Ist ein Schallschutz gewünscht, so wird die Auffangvorrichtung 1 mit einem Lärmschutzteil 5 versehen, der aus mehreren Lärmschutzteilen 5a zu einer Wand zusammengesetzt sind. Die Lärmschutzelemente 5a weisen zu ihrer Verbindung an Schmalseiten jeweils eine Feder 29 auf, die in eine entsprechende Schwalbenschwanznut eingesetzt ist. Das Lärmschutzteil 5 ist gemäss Figur 3 mit Schrauben 30 an den Längsprofilen 3 angeschraubt. Der Lärmschutzteil 5 besitzt gemäss Figur 2 eine Aufprallseite A, die der Fahrbahn 16 zugewandt ist. Die Lärmschutzteile 5a sind aus vergleichsweise dünnem Aluminiumblech hergestellt, sodass die Lärmschutzwand 5 bei einem Aufprall leicht verformt wird. Die weiter unten erwähnten Verbindungspfosten 21 bestehen vorzugsweise aus 4 mm starkem Stahlblech. Ist der Lärmschutzteil 5 nicht vorgesehen, so bilden die Längsprofile 3 sowie die Gitter 4 die Aufprallseite A. Das Fahrzeug bzw. die Last gleitet dann entlang den Längsprofilen 3 und gegebenenfalls entlang der Gitter 4, die vergleichsweise stabil ausgebildet sind. Die Gitter 4 können somit von einer Last bzw. einem Fahrzeug nicht ohne weiteres durchbrochen werden. Die Auffangvorrichtung 1 ist jedoch eine grundsätzlich vergleichsweise nachgiebige Konstruktion, die aber gleichzeitig die auftretenden Kräfte in Form von Zug-, Biege-, Druck- und Torsionsbeanspruchungen aufnehmen kann. Ohne das Lärmschutzteil 5 ist die Auffangvorrichtung nur bei vertikaler Ansicht durchsichtig und bildet einen Irritationsschutz beispielsweise gegen Scheinwerferlicht.

Die Pfosten 2 sind Doppelpfosten, die gemäss Figur 6 aus zwei im Querschnitt C-förmigen Profilen bestehen, die im Abstand zueinander angeordnet sind. Die Profile sind insbesondere sogenannte C 125-Profile. Dies gilt ähnlich für Verbindungspfosten 21, die gemäss den Figuren 4 und 5 aus jeweils zwei U-Profilen 21a bestehen. Die Schallschutzelemente 5a sind von oben in diese U-Profile 21a eingesetzt.

Die Auffangvorrichtung 1 tritt lediglich dann in Wirkung, wenn die Gefahr eines Ladungsabwurfes mit grosser Wahrscheinlichkeit gegeben ist. Bei der Mehrzahl der Unfälle ist lediglich die Fahrzeugrückhaltevorrichtung 13 betroffen, die gemäss Figur 2 seitlich vor der Auffangvorrichtung 1 angeordnet ist. Diese Fahrzeugrückhalteeinrichtung 13 ist an sich bekannt und weisen beispielsweise Längselemente 15 auf, die an Pfosten 14 befestigt sind.

Die Figur 8 zeigt eine Anordnung, die ebenfalls eine Fahrzeugrückhaltevorrichtung 13 sowie eine Auffangvorrichtung 1' nach einer Variante aufweist. Die Auffangvorrichtung 1' ist auf einer Bauwerkskappe 30 und wie ersichtlich im Querschnitt L-förmig und mit U-förmigen Armierungseisen 32 fest auf einer Brücke 31 angeordnet. Weiter Armierungseisen 33 verstärken die Bauwerkskappe 30. Auf einem verdicktem Bereich 30a der Bauwerkskappe 30a ist eine Verankerungsplatte 34 mit vier Verankerungsbolzen 35 verankert, wobei die Verankerungsplatte 34 auf der Bauwerkskappe 30 aufliegt. Die Verankerungsplatte 34 ist mit einem Versteifungselement 36 verschweisst, an dem wiederum ein Pfosten 37 angeschweisst ist. Im Fall eines Aufpralls über dem Versteifungselement 36 werden die Pfosten 37 jeweils im Bereich 38 geknickt, sodass dieser Bereich 38, der unmittelbar über dem Versteifungselement 36 liegt, eine Knickstelle bildet. Unterhalb der Knickstelle 38 ist an den Pfosten 37 ein fünftes Längsprofil 39 befestigt, das sich etwa in der Höhe der Fahrzeugrückhaltevorrichtung 13 befindet und damit die Auffangvorrichtung 1' im unteren Bereich verstärkt. Dadurch kann die Auffangvorrichtung 1' als weitere Fahrzeugrückhaltevorrichtung dienen, wenn die Fahrzeugrückhaltevorrichtung 13 von einem Fahrzeug durchbrochen wird.

Die Figur 9 zeigt eine Auffangvorrichtung 1' ' , die sich von der Auffangvorrichtung 1' dadurch unterscheidet, dass eine obere Verankerungsplatte 40, die mit dem Verstärkungselement 36 verschweisst ist, auf eine untere Verankerungsplatte 42 gestellt ist. Mit Verankerungsbolzen 41 ist die untere Platte 42 fest mit der Bauwerkskappe 30 verbunden. Mit Verbindungsschrauben 43, die jeweils eine Sollbruchstelle besitzen, ist die obere Verankerungsplatte 40 mit der unteren Verankerungsplatte 42 verbunden. Bei einem Aufprall eines Fahrzeuges an der Auffangvorrichtung brechen beim Überschreiten einer vorbestimmten Kraft die Verbindungsschrauben 43 und die Verankerungsplatte 40 löst sich von der unteren Verankerungsplatte 42, ohne dass hierbei die Verankerungsbolzen 41 und die Bauwerkskappe 30 beschädigt werden. Ebenfalls können die Pfosten 37 im Bereich 38 knicken.

## Patentansprüche

1. Anordnung mit einer Auffangvorrichtung (1, 1', 1") gegen Ladungsabwurf von Fahrzeugen (22) und einer vor der Auffangvorrichtung (1, 1', 1") angeordneten Fahrzeugrückhaltevorrichtung (13), mit einer Mehrzahl von Pfosten (2), die jeweils mit einem Verankerungsmittel (V) entlang einer Fahrbahn (16) in einem Streifenfundament (6) oder einer Bauwerkskappe (30) verankerbar sind und an denen mehrere im Abstand übereinander angeordnete Längsprofile (3) sowie Seitenwände (4) befestigt sind, wobei die Längsprofile (3) und die Seitenwände (4) die Aufprallseite (A) bilden, **dadurch gekennzeichnet, dass** die Auffangvorrichtung (1, 1', 1") wenigstens drei Meter hoch ist und die Verankerungsmittel (V) eine Haltekraft aufweisen, die unter der Bruchgrenze des Streifenfundamentes (6) oder der Bauwerkskappe (30) liegt und/oder die Pfosten (2) jeweils eine Sollknickstelle (25) besitzen und dass zwischen jeweils zwei Längsprofilen (3) Gitterelemente (4) angeordnet, die einen Blendschutz bilden können und jeweils eine Randeinfassung und Querstäbe aufweisen, wobei Gitter der Gitterelemente (4) so stabil ausgebildet sind, dass sie von einer Last oder einem Fahrzeug nicht ohne weiteres durchbrochen werden können.

2. Anordnung nach Anspruch 1, **dadurch gekennzeichnet, dass** die Pfosten (2) jeweils auf einer Verankerungsplatte (9) befestigt sind, die mit wenigstens zwei, insbesondere vier im Abstand zueinander angeordneten Verankerungsbolzen (10, 17) im Streifenfundament (6) verankert sind, wobei wenigstens ein Gewindebolzen (17) in der Ebene eines Pfostens (2) und ein anderer Verankerungsbolzen (10) in rechtwinkligem Abstand zum anderen Verankerungsbolzen (17) angeordnet ist.

3. Anordnung nach Anspruch 2, **dadurch gekennzeichnet, dass** die Verankerungsplatte (9) mit Luft befestigt oder auf der Bauwerkskappe (30) aufliegt.

4. Anordnung nach einem der Ansprüche 1 bis 3, **dadurch gekennzeichnet, dass** an den Längsprofilen (3) ein Lärmschutzteil (5) befestigt ist, wobei dieser Lärmschutzteil (5) aus mehreren Lärmschutzelementen (5a) zusammengebaut ist.

5. Anordnung nach einem der Ansprüche 1 bis 4, **dadurch gekennzeichnet, dass** die Pfosten (2) jeweils Doppelpfosten sind.

6. Anordnung nach Anspruch 5, **dadurch gekennzeichnet, dass** die Pfosten (2) jeweils aus zwei C-Profilen hergestellt sind.

7. Anordnung nach einem der Ansprüche 1 bis 6, **dadurch gekennzeichnet, dass** die Pfosten (2) jeweils an ihrem unteren Ende an einem im Wesentlichen dreieckigen Versteifungselement (8) befestigt sind.

8. Anordnung nach Anspruch 7, **dadurch gekennzeichnet, dass** die Versteifungselemente (8) jeweils eine geneigte Kante (7) aufweisen, die an einem oberen Ende einen Knickpunkt (25) bilden, bei dem der am Versteifungselement (8) befestigte Pfosten (2) bei einem Aufprall plastisch deformiert wird.

9. Anordnung nach einem der Ansprüche 4 bis 8, **dadurch gekennzeichnet, dass** das Lärmschutzteil (5) aus Lärmschutzelementen (5a) und Pfosten (21) hergestellt ist, die aus vergleichsweise dünnem Blech bestehen, sodass das Lärmschutzteil (5) einschliesslich der Pfosten (21) bei einem Aufprall eines Fahrzeuges plastisch deformiert werden und keinen wesentlichen Widerstand bilden.

10. Anordnung nach Anspruch 1, **dadurch gekennzeichnet, dass** eine obere Verankerungsplatte (40) auf eine untere Verankerungsplatte (42) gestellt ist und diese beiden Verankerungsplatten (40, 42) mit Befestigungsschrauben (43) miteinander verbunden sind, die jeweils eine Sollbruchstelle besitzen.

## Claims

1. Arrangement having a catching device (1, 1', 1") for catching cargo falling from vehicles (22), and a vehicle retaining device (13) which is arranged in front of the catching device (1, 1', 1"), having a plurality of pillars (2) which can each be anchored with an anchoring means (V) along a carriageway (16) in a strip foundation (6) or a coping slab (30) and on which a plurality of longitudinal profiles (3) and side walls (4) which are arranged one on top of the other with spacing are attached, wherein the longitudinal profiles (3) and the side walls (4) form the impact side (A), **characterized in that** the catching device (1, 1', 1") is at least three metres high and the anchoring means (V) have a securing force which is below the breaking limit of the strip foundation (6) or of the coping slab (30) and/or the pillars (2) each have a predetermined breaking point (25), and **in that** grill elements (4) are arranged between two longitudinal profiles (3) in each case, which grill elements (4) can form anti-dazzle means and each of the holding frame and lateral rods, wherein grills of the grill elements (4) are embodied in a stable fashion such that they cannot be readily penetrated by a load or a vehicle.

2. Arrangement according to Claim 1, **characterized in that** the pillars (2) are attached to one anchoring plate (9) each, which anchoring plates (9) are anchored in the strip foundation (6) with at least two, in particular four, anchoring bolts (10, 17) which are arranged at a distance from one another, wherein at least one threaded bolt (17) is arranged in the plane of a pillar (2) and another anchoring bolt (10) is arranged at a right-angled distance from the other anchoring bolt (17).

3. Arrangement according to Claim 2, **characterized in that** the anchoring plate (9) is attached with air or rests on the coping slab (30).

4. Arrangement according to one of Claims 1 to 3, **characterized in that** a noise control component (5) is attached to the longitudinal profiles (3), wherein this noise control component (5) is composed of a plurality of noise control elements (5a).

5. Arrangement according to one of Claims 1 to 4, **characterized in that** the pillars (2) are each double pillars.

6. Arrangement according to Claim 5, **characterized in that** the pillars (2) are each manufactured from two C profiles.

7. Arrangement according to one of Claims 1 to 6, **characterized in that** the pillars (2) are each attached at their lower end to an essentially triangular reinforcement element (8).

8. Arrangement according to Claim 7, **characterized in that** the reinforcement elements (8) each have an inclined edge (7), which inclined edges (7) form at an upper end a buckling point (25) at which the pillar (2) which is attached to the reinforcing element (8) is plastically deformed in the event of an impact.

9. Arrangement according to one of Claims 4 to 8, **characterized in that** the noise control component (5) is manufactured from noise control elements (5a) and pillars (21) which are composed of comparatively thin sheet metal, with the result that the noise control component (5), including the pillars (21), are deformed plastically in the event of an impact of a vehicle and do not offer significant resistance.

10. Arrangement according to Claim 1, **characterized in that** an upper anchoring plate (40) is positioned on a lower anchoring plate (42) and these two anchoring plates (40, 42) are connected to one another with attachment screws (43) which each have a predetermined breaking point.

## Revendications

1. Arrangement comportant un dispositif de capture (1, 1', 1") de chargements tombant d'un véhicule (22) et un dispositif de retenue de véhicule (13) disposé devant le dispositif de capture (1, 1', 1"), avec une pluralité de montants (2), qui peuvent respectivement être ancrés à l'aide d'un moyen d'ancrage (V) dans une semelle filante (6) ou une couverture de construction (30) le long d'une chaussée (16) et auxquels sont fixés plusieurs longerons (3) ainsi que plusieurs parois latérales (4) disposés à distance les uns au-dessus des autres, dans lequel les longerons (3) et les parois latérales (4) forment le côté d'impact (A), **caractérisé en ce que** le dispositif de capture (1, 1', 1") a une hauteur d'au moins trois mètres et les moyens d'ancrage (V) présentent une force de fixation qui se situe en dessous de la charge de rupture de la semelle filante (6) ou de la couverture de construction (30) et/ou les montants (2) comportent un point de flambage théorique (25), et **en ce qu'**entre chaque fois deux longerons (3) sont disposés des éléments de grille (4), qui peuvent former un écran de protection et présentent respectivement un cadre périphérique et des barres transversales, dans lequel des grilles des éléments de grille (4) sont à ce point stables qu'elles ne peuvent pas être brisées sans difficultés par une charge ou par un véhicule.

2. Arrangement selon la revendication 1, **caractérisé en ce que** les montants (2) sont chaque fois fixés sur une plaque d'ancrage (9), qui est ancrée dans la semelle filante (6) à l'aide d'au moins deux, en particulier quatre boulons d'ancrage (10, 17) disposés à distance l'un de l'autre, dans lequel au moins un boulon fileté (17) est disposé dans le plan d'un montant (2) et un autre boulon d'ancrage (10) est disposé à une distance perpendiculaire de l'autre boulon d'ancrage (17).

3. Arrangement selon la revendication 2, **caractérisé en ce que** la plaque d'ancrage (9) est fixée avec un espacement ou est posée sur la couverture de construction (30).

4. Arrangement selon l'une quelconque des revendications 1 à 3, **caractérisé en ce qu'**une pièce d'insonorisation (5) est fixée sur les longerons (3), dans lequel cette pièce d'insonorisation (5) est composée de plusieurs éléments d'insonorisation (5a).

5. Arrangement selon l'une quelconque des revendications 1 à 4, **caractérisé en ce que** les montants (2) sont chaque fois des montants doubles.

6. Arrangement selon la revendication 5, **caractérisé en ce que** les montants (2) sont chaque fois fabriqués à partir de deux profilés C.

7. Arrangement selon l'une quelconque des revendications 1 à 6, **caractérisé en ce que** les montants (2) sont chaque fois fixés par leur extrémité inférieure à un élément raidisseur (8) de forme essentiellement triangulaire.

8. Arrangement selon la revendication 7, **caractérisé en ce que** les éléments raidisseurs (8) présentent chaque fois une arête inclinée (7), qui forme à une extrémité supérieure un point de flambage (25), auquel le montant (2) fixé à l'élément raidisseur (8) est déformé plastiquement en cas de collision.

9. Arrangement selon l'une quelconque des revendications 4 à 8, **caractérisé en ce que** la pièce d'insonorisation (5) est fabriquée à partir d'éléments d'insonorisation (5a) et de montants (21), qui sont constitués de tôles relativement minces, de telle manière que la pièce d'insonorisation (5) y compris les montants (21) soient déformés plastiquement en cas de collision et n'offrent pratiquement aucune résistance.

10. Arrangement selon la revendication 1, **caractérisé en ce qu'**une plaque d'ancrage supérieure (40) est posée sur une plaque d'ancrage inférieure (42) et ces deux plaques d'ancrage (40, 42) sont assemblées l'une à l'autre par des vis de fixation (43), qui possèdent chacune un point de rupture théorique.
